# FASCICULE DE BREVET EUROPEEN

(11) **EP 0 819 064 B1**
(45) Date de publication et mention de la délivrance du brevet: **10.02.1999**
(21) Numéro de dépôt: 96910996.6
(22) Date de dépôt: 28.03.1996
(51) Int. Cl.: B41J 2/37

(54) **PROCEDE D'IMPRESSION PAR TRANSFERT THERMIQUE DE COLORANTS, A COMPENSATION DE PERTES ELECTRIQUES**
FARBTHERMODRUCKVERFAHREN MIT KOMPENSATION DER ELEKTRISCHEN VERLUSTE
THERMAL DYE TRANSFER PRINTING METHOD WITH ELECTRICAL LOSS COMPENSATION

(30) Priorité: 04.04.1995 FR 9504286
(43) Date de publication de la demande: 21.01.1998
(73) Titulaire: GEMPLUS, 13420 Gemenos (FR)
(72) Inventeur: MORGAVI, Paul, F-13600 La Ciotat (FR)
(74) Mandataire: Ballot, Paul Denis Jacques
(86) Numéro de dépôt international: FR9600473
(87) Numéro de publication internationale: WO9631352

(56) Documents cités:
- US-A- 4 168 421
- US-A- 4 407 003
- US-A- 4 434 354
- PATENT ABSTRACTS OF JAPAN vol. 018, no. 098 (M-1562), 17 Février 1994 & JP,A,05 301370 (OKI ELECTRIC IND CO LTD), 16 Novembre 1993,
- PATENT ABSTRACTS OF JAPAN vol. 950, no. 003 & JP,A,07 068825 (CASIO COMPUT CO LTD), 14 Mars 1995,
- PATENT ABSTRACTS OF JAPAN vol. 011, no. 250 (M-616), 14 Août 1987 & JP,A,62 059053 (ALPS ELECTRIC CO LTD), 14 Mars 1987,
- PATENT ABSTRACTS OF JAPAN vol. 009, no. 322 (M-440), 18 Décembre 1985 & JP,A,60 155475 (MATSUSHITA DENSOU KK), 15 Août 1985,
- PATENT ABSTRACTS OF JAPAN vol. 95, no. 003 & JP,A,07 061021 (CASIO COMPUT CO LTD), 7 Mars 1995,

## Description

La présente invention concerne un procédé d'impression thermique par dépôt de matières colorantes.

La présente invention concerne plus particulièrement un procédé d'impression en ton continu par diffusion de matières colorantes, du type décrit dans les articles 〈〈 Measurement of thermal transients in a thermal print head used for dye diffusion colour printing 〉〉, de P.W. Webb et R.A. Hann, IEE Proceedings-A Vol 138, N° 1 January 1991, et 〈〈 A simple simulation for simultaneous diffusion of dye and heat in dye diffusion thermal transfer printing 〉〉 de A. Kaneko, Journal of Imaging Science, volume 35, N° 4, July/August 1991.

Un tel procédé, qui permet de réaliser une impression de grande qualité, est applicable notamment à la personnalisation de cartes plastiques, comme des cartes à puces, des cartes magnétiques, des badges, etc.

La figure 1 représente un dispositif d'impression 1 selon ce procédé, prévu pour la personnalisation de cartes plastiques, d'un genre connu et déjà décrit dans les demandes de brevet français N° 90 14329 ou N° 94 02116 au nom de la demanderesse et respectivement publiées dans WO-A-92/09052 et EP-A-0 669 589.

Très schématiquement, le dispositif d'impression 1 comprend deux paires 2, 3 de rouleaux secondaires de convoyage d'une carte plastique 4 à imprimer, un rouleau principal 5 de convoyage et d'impression, une tête d'impression 6 dont seule l'extrémité utile en forme de barrette est représentée, un ruban encreur 7 présentant trois séquences de matières colorantes de couleurs primaires, généralement Jaune (J), Magenta (M) et Cyan (C). La carte 4 est prise en sandwich entre la tête d'impression 6 et le rouleau principal 5 avec interposition du ruban encreur 7. La carte 4 se déplace pas à pas selon un sens d'impression S repéré sur la figure 1 et à chaque déplacement de la carte correspond un déplacement équivalent du ruban encreur 7 et l'impression d'une ligne. Ainsi, l'impression d'un motif se déroule ligne par ligne pour une première séquence de couleur primaire jusqu'à ce que toute la longueur de la carte soit parcourue, puis la carte revient en position initiale pour l'impression d'une deuxième séquence de couleur primaire, etc. Après trois séquences d'impression on obtient par combinaison des trois couleurs primaires toute une palette de couleurs.

La figure 2 représente la face inférieure de la tête d'impression 6 en contact avec le ruban 7, et la figure 3 représente de façon schématique la structure électrique de la tête d'impression 6. Ensemble, ces deux figures permettent de mieux comprendre le mécanisme d'impression.

Comme cela apparaît en figure 2, la tête d'impression 6 comprend une rangée de n points résistifs chauffants Pᵢ (P₁, P₂,...Pₙ), i étant un indice allant de 1 à n. Pour l'impression d'une ligne, chaque point résistif Pᵢ est activé par un train d'impulsions de tension de même durée, et est ainsi porté à une température de diffusion de la matière colorante dont est recouvert le ruban 7, de l'ordre de 200 à 300° C. Chaque point résistif Pᵢ assure ainsi l'impression d'un point image élémentaire (Pixel), l'ensemble des points image constituant une ligne. Bien entendu, quand un point image élémentaire ne doit pas être imprimé, le point résistif Pᵢ correspondant n'est pas activé.

Sur la figure 3, on voit de façon schématique que les impulsions de tension de durée constante assurant l'activation des points résistifs Pᵢ sont appliquées au moyen d'une pluralité d'interrupteurs Iᵢ (I₁, I₂,...Iₙ) reliés à une source 8 de tension Va par l'intermédiaire d'un câble électrique 9. Les interrupteurs Iᵢ sont commandés par un circuit électronique 11 qui les ouvre et les ferme alternativement. Comme la quantité de matière colorante déposée sur la carte par diffusion (on dit aussi par migration) est fonction de la température des points résistifs Pᵢ, le circuit électronique 11 détermine, en fonction de l'image à imprimer, le nombre d'impulsions de tension Va qu'il convient d'appliquer à chaque point résistif Pᵢ. La quantité de couleur primaire déposée pour chaque point image élémentaire est ainsi modulée, ce qui permet d'obtenir après combinaison des trois couleurs primaires une grande variété de nuances de couleurs.

Compte tenu de ce qui précède, on comprend que pour imprimer un motif présentant une intensité de couleur constante, il suffit en principe d'appliquer aux points résistifs Pᵢ concernés, à chaque impression d'une ligne, le même nombre d'impulsions électriques. Pourtant, dans la pratique, ce résultat n'est pas atteint et des variations d'intensité de couleur se produisent en fonction de la forme du motif imprime. Par exemple, comme représenté en figure 4, si l'on imprime sur une carte 4 une bande 10 allant en s'élargissant, on constate que plus la bande s'élargit plus la couleur déposée s'éclaircit. De façon générale, il apparaît que l'intensité de la couleur devient plus faible quand la largeur du motif imprimé augmente.

De telles variations d'intensité de couleur ont pour origine un problème de nature électrique. Plus précisément, lorsque l'impression d'une ligne requiert qu'un grand nombre de points résistifs Pᵢ soient activés en même temps (motif de grande taille), il se produit un appel de courant important dans la source de tension 8 et la tension Va fournie à la tête d'impression 6 diminue sensiblement. Une telle chute de tension est due à diverses pertes électriques par effet Joule entre la source 8 et la tête d'impression 6, notamment dans le câble 9 qui présente une longueur non négligeable en raison d'impératifs pratiques. Inversement, quand l'impression d'une ligne nécessite seulement l'activation d'un petit nombre de points résistifs (motif de petite taille), le courant est faible et la chute de tension négligeable.

Pour pallier cet inconvénient, on a déjà proposé un procédé d'impression thermique utilisant une tête d'impression comportant une pluralité de points résistifs activés par des impulsions d'une tension d'alimentation susceptible de fluctuer en fonction du nombre de points résistifs simultanément activés, dans lequel l'activation des points résistifs est contrôlée par un signal de commande dont la durée est déterminée de manière que l'énergie apportée aux points résistifs par chacune des impulsions de tension soit sensiblement constante et indépendante des fluctuations de la tension d'alimentation. Un tel procédé est décrit par le brevet US 4 434 354.

Toutefois, ce procédé de l'art antérieur nécessite pour sa mise en oeuvre la prévision d'un circuit de commutation relativement complexe, sensible à la tension d'alimentation et déterminant l'instant ou l'impulsion d'activation doit être arrêtée. Ce circuit de commutation réalisé à partir de composants analogiques est délicat à mettre en oeuvre, se révèle peu précis à l'usage et d'un coût de revient non négligeable.

Egalement, le document PATENT ABSTRACT OF JAPAN, vol.9 no.322 (M-440) [2045] 18/12/85 & JP-A-60 155 475 15/08/85 décrit un procédé de contrôle de la durée d'un signal d'activation de points résistifs d'une tête d'impression dans lequel :
1) le signal d'activation est délivré par une minuterie,
2) la tension d'alimentation est échantillonnée à un instant prédéterminé après que le signal d'activation ait été émis,
3) la durée souhaitée du signal d'activation est ensuite calculée,
4) la durée souhaitée du signal d'activation, une fois calculée, est envoyée à la minuterie qui s'arrête de fonctionner lorsque cette durée est atteinte.

Ainsi, un inconvénient des procédés de l'art antérieur est qu'ils sont complexes à mettre en oeuvre.

Pour pallier cet inconvénient, la présente invention prévoit un procédé du type cité ci-dessus, dans lequel : le signal de commande comprend une première impulsion de durée fixe et prédéterminée suivie d'une deuxième impulsion de durée variable, et la durée de la deuxième impulsion est déterminée pendant la durée de la première impulsion en fonction de la valeur réelle que présente la tension d'alimentation. Grâce au fractionnement du signal de commande en deux impulsions successives dont la première est de durée constante, il devient possible de réaliser un système simple, précis, fiable et d'un coût avantageux.

Par exemple, la durée de la deuxième impulsion peut être sélectionnée dans une mémoire électronique dans laquelle sont enregistrées plusieurs valeurs possibles de la durée de la deuxième impulsion.

Selon un mode de réalisation, la deuxième impulsion est additionnée à la première impulsion au moyen d'une porte logique de type OU.

Les caractéristiques et avantages de la présente invention apparaîtront plus clairement à la lecture de la description suivante du procédé de l'invention et de plusieurs exemples de mise en oeuvre, faite à titre non limitatif en relation avec les figures jointes parmi lesquelles :
- la figure 1 représente schématiquement un dispositif d'impression par transfert thermique de colorants, et a été décrite précédemment,
- la figure 2 représente vue de dessous une tête d'impression du dispositif de la figure 1, et a été décrite précédemment,
- la figure 3 représente schématiquement la structure électrique de la tête d'impression de la figure 2, et a été décrite précédemment,
- la figure 4 représente un motif imprimé sur une carte plastique et illustre un problème que résout la présente invention,
- la figure 5 représente sous forme de blocs le schéma électrique d'une tête d'impression selon la présente invention,
- la figure 6 représente de façon plus détaillée un bloc de la figure 5,
- la figure 7 représente un mode de réalisation d'un élément du schéma de la figure 6, et
- la figure 8 représente un autre mode de réalisation d'un élément du schéma de la figure 6.

La figure 5 représente le schéma électrique d'une tête d'impression 20 selon la présente invention, utilisable notamment pour l'impression d'une carte plastique.

Dans la description qui suit, lorsque l'on désignera un ou plusieurs éléments d'une pluralité d'éléments identiques, on utilisera dans un souci de simplification du texte la lettre 〈〈 i 〉〉 comme un indice rattaché à la désignation générale de la pluralité d'éléments, 〈〈 i 〉〉 étant un indice allant de 1 à n, et n le nombre d'éléments que comprend la pluralité d'éléments.

La tête d'impression 20 comprend une pluralité de points résistifs chauffants P₁, P₂,...Pₙ, chaque point résistif Pᵢ étant relié électriquement à une source de tension d'alimentation Va par l'intermédiaire d'un interrupteur Tᵢ d'une pluralité d'interrupteurs, ici des transistors bipolaires T₁, T₂,...Tₙ. Chaque transistor Tᵢ est commandé par une porte logique Eᵢ d'une pluralité de portes logiques E₁, E₂,...Eₙ de type ET, et chaque porte ET reçoit sur une première entrée un signal STRB de contrôle de la durée d'une impulsion de tension, commun à toutes les autres portes ET. Le signal STRB est délivré par un circuit 23 de compensation de pertes électriques selon l'invention, qui sera décrit en détail plus loin. L'autre entrée de chaque porte ET reçoit la sortie d'un point mémoire Mᵢ d'une pluralité de points mémoire M₁, M₂,...Mₙ d'un registre à décalage 21, par l'intermédiaire d'une mémoire tampon 22 commandée par un signal de validation LT. L'ensemble de ces éléments est commandé par une unité centrale 24 à microprocesseur, qui possède dans des mémoires électroniques un modèle du motif à imprimer.

Une phase d'impression d'une ligne comprend un nombre N prédéterminé de cycles d'activation des points résistifs Pᵢ, par exemple 255 cycles. A chaque cycle, l'unité centrale 24 configure le registre à décalage 21, valide à la sortie de la mémoire tampon 22 les valeurs binaires contenues dans les points mémoire Mᵢ du registre 21 en activant le signal LT, puis envoie un signal STRA en entrée du circuit 23 selon l'invention, qui sur réception de STRA applique pendant un temps déterminé le signal STRB aux portes ET.

Au cours d'un cycle d'activation, quand un point mémoire Mᵢ a été mis à 1 par l'unité centrale, et lorsque le signal STRB est émis, la porte ET correspondante passe à 1, le transistor Ti correspondant est passant et le point résistif Pi correspondant est alimenté par la tension Va pendant la durée où le signal STRB est à 1. Le point résistif Pi reçoit ainsi une impulsion de tension Va qui correspond à une quantité d'énergie élémentaire *e,* cette opération pouvant être renouvelée autant de fois qu'on le souhaite pendant les 255 cycles d'une phase d'impression d'une ligne. Ainsi, l'énergie totale *E* que reçoit un point résistif Pᵢ pour une impression d'un point d'image, est égale à la somme des quantités d'énergie élémentaires *e* apportées par les commutations du signal STRB.

N étant ici égal à 255, l'énergie maximum *Emax* qui peut être appliquée à un point résistif Pᵢ est égale à 255 fois la valeur de la quantité d'énergie élémentaire *e*, et l'énergie minimum *Emin* est nulle si le point mémoire Mᵢ correspondant n'est jamais mis à 1 au cours des 255 cycles. En définitive, la température à laquelle est portée un point résistif Pᵢ au cours d'une phase d'impression, et par conséquent l'intensité de la couleur du point image imprimé, dépend du nombre d'impulsions de tension reçues. Ce processus est contrôlé par l'unité centrale 24 à partir des séquences de programmation des points mémoire Mᵢ du registre 21.

Par ailleurs, la quantité d'énergie élémentaire *e* transmise par une impulsion de tension peut s'écrire de la façon suivante :$\text{e} {\text{= V}}^{\text{2}} \text{T/R,}$ T étant la durée de l'impulsion de tension, c'est-à-dire la durée pendant laquelle STRB est à 1, R la résistance électrique d'un point résistif Pᵢ, tous les points résistifs présentant la même résistance électrique R, et V la valeur réelle de la tension d'alimentation Va pendant l'activation des points résistifs Pᵢ.

Selon la présente invention, la durée T des impulsions de tension est calculée par le circuit 23 de manière que la quantité d'énergie élémentaire *e* transmise par chaque impulsion soit constante en présence de fluctuations de la tension d'alimentation Va. En effet, comme on l'a expliqué au préambule, la valeur réelle V que présente la tension d'alimentation Va lorsque les points résistifs Pᵢ sont activés est susceptible de baisser proportionnellement au nombre de points résistifs Pᵢ activés simultanément, en raison de diverses pertes électriques par effet Joule.

On décrira maintenant des étapes du procédé de l'invention qui visent à déterminer des relations mathématiques qui seront mises en oeuvre par le circuit 23.

Selon l'invention, on peut écrire la relation (1) de la manière suivante :$\text{e} {\text{= V}}^{\text{2}} \text{T(V)/R = constante,}$ où T(V) signifie que la durée T d'une impulsion n'est pas une constante mais une durée choisie en fonction de la valeur réelle V de la tension d'alimentation Va pour que *e* soit une constante indépendante des fluctuations de la tension Va.

En désignant par Vo la valeur nominale de la tension d'alimentation Va quand aucun point Pᵢ n'est activé, Vo étant une constante, la relation (2) peut aussi s'écrire :$\text{e} {\text{= Vo}}^{\text{2}} {\text{To/R = V}}^{\text{2}} \text{T/R}$ où To désigne la durée d'une impulsion de tension quand la tension d'alimentation Va est égale à Vo (aucun point Pᵢ activé), To étant une constante, et T la durée d'une impulsion de tension quand Va est égale à V (un certain nombre de points Pi activés).

Pour que la relation (3) soit vérifiée, il faut que le rapport T/To obéisse à la relation suivante :${\text{T/To = (Vo/V)}}^{\text{2}}$ En d'autres termes, il faut que T soit égal à :${\text{T = To (Vo/V)}}^{\text{2}}$ En écrivant V sous la forme :$\text{V = Vo - ΔV}$ ΔV représentant la chute de tension (Vo - V) que subit la tension d'alimentation Va par rapport à sa valeur nominale Vo, la relation (5) peut maintenant s'écrire ainsi :${\text{T = To (Vo/(Vo - ΔV)}}^{\text{2}} \text{)}$

To et Vo étant des constantes, la relation (7) peut permettre de calculer, à partir de l'écart de tension ΔV que subit la tension d'alimentation Va, la durée T que doit avoir un impulsion de tension pour conférer aux points résistifs Pᵢ une quantité d'énergie constante.

Toutefois, d'un point de vue pratique, la relation (7) n'est pas directement exploitable avant le déclenchement d'une impulsion (STRB = 1) puisque l'écart de tension ΔV ne va apparaître qu'après le déclenchement de l'impulsion, c'est-à-dire pendant l'activation des points résistifs Pi. Selon l'invention, on exprime la durée T d'une impulsion de tension sous la forme :$\text{T = To + t}$ et l'on définit To comme une durée de base invariable du signal STRB, par exemple la durée du signal STRA délivré par l'unité centrale 24, et t comme une durée variable ajoutée à To pour compenser les pertes électriques et la diminution de la tension d'alimentation Va, t étant donc égal à 0 quand Va est à sa valeur nominale Vo.

En combinant les relations (5) et (10), on peut ensuite écrire :${\text{t = To((Vo/V)}}^{\text{2}} \text{- 1)}$

En combinant les relations (6) et (11), et après simplification et suppression des termes de second ordre, on arrive à une expression simplifiée de la forme :$\text{t = 2To ΔV/Vo}$ qui se révèle suffisamment exacte quand les fluctuations ΔV sont petites devant Vo, ce qui est généralement le cas. Par exemple, dans la pratique, avec une tête d'impression comportant 448 points résistifs alimentés par une tension Va de valeur nominale de 12 Volt (Vo), il se produit une chute de tension maximale de 300 mV pour un courant de 6A lorsque les 448 points résistifs sont activés simultanément.

A partir de l'enseignement qui résulte des relations (10) et (12), la présente invention prévoit un mode de réalisation du circuit 23 illustré en figure 6. Selon ce mode de réalisation, le circuit 23 comprend un circuit 50 qui reçoit en entrée une tension de référence Vref égale à Vo, ainsi que la valeur réelle V de la tension d'alimentation Va, prélevée par exemple aux bornes de l'ensemble des points résistifs Pᵢ. Le circuit 50 délivre sur réception d'un front descendant du signal STRA un signal STRA+ de durée t, t étant la durée de compensation déterminée selon la relation (12). La durée de STRA est la durée nominale fixe To d'une impulsion selon l'art antérieur ne prenant pas en compte les fluctuations de la tension d'alimentation. Le signal STRA+ est ajouté au signal STRA par tout moyen utile pour former le signal STRB, par exemple au moyen d'une porte logique 51 de type OU. Quand la chute de tension ΔV de la tension d'alimentation Va est nulle, c'est-à-dire lorsque Va est égale à Vo, le signal STRA+ n'est pas émis et la durée de STRB est égale à celle de STRA, c'est-à-dire To. Quand ΔV n'est pas nulle, le signal STRA+ émis sur front descendant de STRA s'ajoute au signal STRA, de sorte que la durée totale de STRB est égale à To + t.

La figure 7 représente un exemple de réalisation du circuit 50 au moyen de circuits numériques. Le circuit 50 comprend un amplificateur différentiel 52 recevant Vref sur son entrée positive et V sur son entrée négative. L'amplificateur 52 attaque l'entrée analogique d'un convertisseur analogique/numérique 53, ici un convertisseur d'une résolution de 8 bits, synchronisé par le signal STRA. La sortie du convertisseur 53 est appliquée sur les entrées d'adresse d'une mémoire 54 de type EPROM, dont la sortie numérique est appliquée en entrée d'un circuit monostable logique 55, par exemple un circuit décompteur, commandé par un signal /STRA inverse de STRA.

La mémoire 54 est utilisée comme une table de correspondance dans laquelle on a stocké, pour diverses valeurs de fluctuations ΔV, des valeurs correspondantes de la durée t du signal STRA+, calculées selon la relation (12). L'organisation interne de la mémoire 54 peut donc être représentée par le tableau 1 suivant.

**Tableau 1**

| | | | | | | | | |
|---|---|---|---|---|---|---|---|---|
| entrée adresse | ΔVo | ΔV1 | ΔV2 | ΔV3 | ΔV4 | ΔV5 | ..... | ΔV256 |
| durée t (STRA+) | to | t1 | t2 | t3 | t4 | t5 | ..... | t256 |

Comme ici la mémoire 54 est commandée par 8 bits d'entrée adresse (résolution du convertisseur 53), on a stocké dans ses zones mémoires 256 durées différentes to, t1, t2,...t256 du signal STRA+, correspondant à une décomposition des fluctuations ΔV en 256 valeurs, ΔVo, ΔV1, ΔV2,...ΔV256. Ainsi, pour une valeur de V on trouve à la sortie de l'amplificateur 52 une valeur particulière de ΔV. Le convertisseur 53 sur réception d'un front montant de STRA transforme ΔV en une donnée numérique qui correspond à une adresse d'une zone de la mémoire 54 et à une sélection d'une durée t du signal STRA+. On retrouve cette valeur t sous forme numérique en entrée du circuit 55. Sur réception de /STRA, le circuit 55 met sa sortie STRA+ à 1 pendant un temps de décomptage qui dépend de la valeur t sélectionnée. On voit donc que le choix de la durée t de STRA+ se fait entre l'instant où STRA passe à 1 et l'instant où STRA repasse à 0. En effet, comme on l'a déjà dit, il est nécessaire que la détermination de la durée T de STRB soit effectuée pendant que les points résistifs Pᵢ sont activés, sinon V serait toujours égal à Vo.

Bien entendu, le circuit 50 de la présente invention peut également être mis en oeuvre au moyen de composants analogiques, comme représenté en figure 8. Sur la figure 8, on retrouve un amplificateur différentiel 56 qui calcule ΔV à partir de la tension réelle V et la tension Vref (Vo). La sortie ΔV de l'amplificateur 56 est appliquée à un condensateur 57 relié à l'entrée d'un amplificateur opérationnel 58 par l'intermédiaire d'un interrupteur 59. L'interrupteur 59, commandé par le signal /STRA inverse de STRA, est fermé quand STRA est à 0. Le condensateur 57 se charge quand STRA est à 1 (durée To) et se décharge quand STRA passe à 0, le temps de décharge étant proportionnel à ΔV.

Il apparaîtra clairement à l'homme de l'art que le circuit 23 selon la présente invention peut encore faire l'objet de nombreuses variantes de réalisation et perfectionnements. Par exemple, on pourrait stocker dans la mémoire 54 de la figure 7 des valeurs t obéissant à la relation (11) au lieu d'obéir à la relation (12), et attaquer directement le convertisseur 53 avec la tension V. Ces valeurs peuvent bien entendu être calculées à partir de la relation (11) ou déterminées expérimentalement.

De plus, on a considéré jusqu'à présent dans un souci de clarté de la description que le circuit 23 était distinct de l'unité centrale 24. Toutefois, dans la pratique, rien ne s'oppose à ce que le circuit 23 soit intégré dans l'unité centrale 24. Rien ne s'oppose également à ce que le procédé de l'invention soit mis en oeuvre au moyen d'algorithmes de calcul exécutés par l'unité centrale et mettant en oeuvre l'une des relations précédemment décrites.

## Revendications

1. Procédé d'impression thermique au moyen d'une tête d'impression (6, 20) comportant une pluralité de points résistifs (Pᵢ) activés par des impulsions d'une tension d'alimentation (Va) susceptible de fluctuer (ΔV) en fonction du nombre (N) de points résistifs (Pᵢ) simultanément activés, l'activation des points résistifs (Pᵢ) étant contrôlée par un signal de commande (STRB) appliqué à la tête d'impression (6, 20) dont la durée est déterminée de manière que l'énergie (*e*) apportée aux points résistifs (Pᵢ) par chacune desdites impulsions de tension (Va) soit sensiblement constante et indépendante des fluctuations (ΔV) de la tension d'alimentation (Va), procédé caractérisé par le fait que l'application du signal de commande (STRB) comprend les étapes consistant à :
- appliquer à la tête d'impression une première impulsion de commande (STRA) de durée (To) fixe et prédéterminée,
- pendant la durée (To) de la première impulsion (STRA), déterminer la durée (t) d'une deuxième impulsion de commande (STRA+),
- lorsque la première impulsion (STRA) est terminée, appliquer à la tête d'impression (6, 20) ladite deuxième impulsion (STRA+),
la durée de la deuxième impulsion (STRA+) étant déterminée en fonction de la valeur réelle (V) que présente la tension d'alimentation (Va) pendant l'application de la première impulsion (STRA+), de manière que l'énergie (*e*) apportée aux points résistifs (Pᵢ) par application successive de la première (STRA) et de la deuxième (STRA+) impulsions soit sensiblement constante et indépendante des fluctuations (ΔV) de la tension d'alimentation (Va).

2. Procédé selon la revendication 1, caractérisé en ce que la durée (t) de la deuxième impulsion (STRA+) est déterminée en fonction de l'écart (ΔV) entre une valeur nominale (Vo, Vref) de la tension d'alimentation (Va) et la valeur réelle (V) de la tension d'alimentation (Va).

3. Procédé selon l'une des revendications 1 et 2, caractérisé en ce que la durée (t) de la deuxième impulsion (STRA+) est sélectionnée dans une mémoire électronique (54) dans laquelle sont enregistrées plusieurs valeurs possibles (t1 à t256) de ladite durée.

4. Procédé selon l'une des revendications 1 et 2, caractérisé en ce que la durée (t) de la deuxième impulsion (STRA+) est déterminée par la décharge d'un condensateur (57).

5. Procédé selon l'une des revendications 1 à 4, caractérisé en ce que la deuxième impulsion (STRA+) est additionnée à la première impulsion (STRA) au moyen d'une porte logique de type OU (51).

6. Tête d'impression thermique (20) comprenant une pluralité de points résistifs (Pᵢ) activés par des impulsions d'une tension d'alimentation (Va) d'énergie (*e*) sensiblement constante et indépendante de fluctuations (ΔV) de la tension d'alimentation (Va) pouvant apparaître selon le nombre (N) de points résistifs (Pᵢ) simultanément activés, et comprenant des premiers moyens (24) pour délivrer une première impulsion (STRA) de commande de l'activation des points résistifs (Pᵢ), de durée (T0) fixe, caractérisé en ce qu'elle comprend en outre des seconds moyens (23, 50) pour délivrer une deuxième impulsion (STRA+) de commande de l'activation des points résistifs (Pᵢ), d'une durée (t) variable déterminée pendant la durée (To) de ladite première impulsion (STRA) en fonction de la valeur réelle (V) que présente la tension d'alimentation (Va).

7. Tête d'impression selon la revendication 6, caractérisée en ce que lesdits second moyens (23, 50) comprennent un circuit mémoire (54) dans lequel est stockée une pluralité de valeurs possibles de la seconde impulsion de commande (STRA+).

## Claims

1. Method for thermal printing by means of a print head (6, 20), comprising a plurality of resistive points (Pᵢ) which are activated by pulses of a supply voltage (Va) which can fluctuate (ΔV) according to the number (N) of resistive points (Pᵢ) activated simultaneously, the activation of the resistive points (Pᵢ) being controlled by a command signal (STRB) applied to the print head (6, 20), the duration of which is determined such that the energy (e) supplied to the resistive points (Pᵢ) by each of the said voltage pulses (Va) is substantially constant and independent of the fluctuations (ΔV) of the supply voltage (Va), which method is characterised in that application of the command signal (STRB) comprises the steps consisting of:
- applying to the print head a first command pulse (STRA) with a fixed and pre-determined duration (To);
- during the duration (To) of the first pulse (STRA), determining the duration (t) of a second command pulse (STRA+);
- when the first pulse (STRA) is completed, applying to the print head (6, 20) the said second pulse (STRA+),
the duration of the second pulse (STRA+) being determined in accordance with the actual value (V) of the supply voltage (Va) during application of the first pulse (STRA+), such that the energy (e) supplied to the resistive points (Pᵢ) by successive application of the first pulse (STRA) and the second pulse (STRA+) is substantially constant and independent of the fluctuations (ΔV) of the supply voltage (Va).

2. Method according to claim 1, characterised in that the duration (t) of the second pulse (STRA+) is determined in accordance with the difference (ΔV) between a nominal value (Vo, Vref) of the supply voltage (Va) and the real value (V) of the supply voltage (Va).

3. Method according to claim 1 or claim 2, characterised in that the duration (t) of the second pulse (STRA+) is selected in an electronic memory (54), in which there are recorded several possible values (t1 to t256) of the said duration.

4. Method according to claim 1 or claim 2, characterised in that the duration (t) of the second pulse (STRA+) is determined by the discharge of a capacitor (57).

5. Method according to any one of claims 1 to 4, characterised in that the second pulse (STRA+) is added to the first pulse (STRA) by means of a logic gate (51) of the OU type.

6. Thermal print head (20) comprising a plurality of resistive points (Pᵢ) which are activated by pulses of a supply voltage (Va) of energy (e) which is substantially constant and independent of fluctuatons (ΔV) of the supply voltage (Va) which can occur according to the number (N) of resistive points (Pᵢ) which are activated simultaneously, and comprising first means (24) for supplying a first pulse (STRA) to command activation of the resistive points (Pᵢ), with a fixed duration (TO), characterised in that it additionally comprises second means (23, 50) for supplying a second pulse (STRA+) to command activation of the resistive points (Pᵢ), with a variable duration (t) determined during the duration (To) of the said first pulse (STRA), according to the real value (V) of the supply voltage (Va).

7. Print head according to claim 6, characterised in that the said second means (23, 50) comprise a memory circuit (54) in which there is stored a plurality of possible values of the second command pulse (STRA+).

## Patentansprüche

1. Thermodruckverfahren mittels eines Druckkopfes (6, 20), der mehrere Widerstandspunkte (Pᵢ) umfaßt, die durch Pulse einer Versorgungsspannung (Va) aktiviert werden, die fluktuieren kann (ΔV) in Abhängigkeit von der Zahl (N) der Widerstandspunkte (Pᵢ), die gleichzeitig aktiviert sind, wobei die Aktivierung von Widerstandspunkten (Pᵢ) durch ein Steuersignal (STRB) gesteuert wird, das am Druckkopf (6, 20) angelegt wird, dessen Dauer festgelegt ist, so daß die Energie (e), die in die Widerstandspunkte (Pᵢ) bei jedem der Spannungspulse (Va) fließt, im Wesentlichen konstant und unabhängig von Fluktuationen (ΔV) der Versorgungsspannung (Va) ist, wobei das Verfahren dadurch gekennzeichnet ist, daß das Anlegen des Steuersignals (STRB) die Schritte umfaßt:
- Anlegen eines ersten Steuerpulses (STRA) fester und vorgegebener Dauer (To) an den Druckkopf,
- Bestimmen der Dauer (t) eines zweiten Steuerimpulses (STRA+) während der Dauer (To) des ersten Pulses (STRA),
- Anlegen des zweiten Impulses (STRA+) an den Druckkopf (6, 20), wenn der erste Puls (STRA) beendet ist,
wobei die Dauer des zweiten Pulses (STRA+) in Abhängigkeit von dem reellen Wert (V) bestimmt wird, der die Versorgungsspannung (Va) während des Anlegens des ersten Pulses (STRA+) darstellt, so daß die Energie (e), die an die Widerstandspunkte (Pᵢ) durch sukzessives Anlegen des ersten (STRA) und des zweiten (STRA+) Pulses fließt, im wesentlichen konstant und unabhängig von Fluktuationen (ΔV) der Versorgungsspannung ist.

2. Verfahren nach Anspruch 1, dadurch gekennzeichnet, daß die Dauer (t) des zweiten Pulses (STRA+) in Abhängigkeit von der Abweichung (ΔV) zwischen einem nominalen Wert (Vo, Vref) der Versorgungsspannung (Va) und dem reellen Wert (V) der Versorgungsspannung (Va) vorgegeben wird.

3. Verfahren nach einem der Ansprüche 1 oder 2, dadurch gekennzeichnet, daß die Dauer (t) des zweiten Pulses (STRA+) in einem elektronischen Speicher (54) ausgewählt wird, in dem mehrere mögliche Werte (t1 bis t256) der Dauer abgelegt sind.

4. Verfahren nach einem der Ansprüche 1 oder 2, dadurch gekennzeichnet, daß die Dauer (t) des zweiten Pulses (STRA+) durch das Entladen eines Kondensators (57) vorgegeben wird.

5. Verfahren nach einem der Ansprüche 1 bis 4, dadurch gekennzeichnet, daß der zweite Puls (STRA+) zu dem ersten Puls (STRA) mittels eines logischen Gatters (51) vom ODER-Typ hinzugefügt wird.

6. Thermodruckkopf (20) mit mehreren Widerstandspunkten (Pᵢ), die durch Pulse einer Versorgungsspannung (Va) aktiviert werden, deren Energie (e) im wesentlichen konstant und unabhängig von Fluktuationen (ΔV) der Versorgungsspannung (Va) ist, die je nach Zahl (N) der gleichzeitig aktivierten Widerstandspunkte (Pᵢ) auftreten können, und mit ersten Mitteln (24) zum Ausgeben eines ersten Pulses (STRA) zum Steuern der Aktivierung der Widerstandspunkte (Pᵢ) mit fester Dauer (T0), dadurch gekennzeichnet, daß er außerdem zweite Mittel (23, 50) zum Ausgeben eines zweiten Pulses (STRA+) zur Steuerung der Aktivierung von Widerstandspunkten (Pᵢ) einer variablen Dauer (t), die während der Dauer (To) des ersten Pulses (STRA) in während der Dauer (To) des ersten Pulses (STRA) in Abhängigkeit von dem reellen Wert (V), der die Versorgungsspannung (Va) angibt, vorgegeben wird, umfaßt.

7. Druckkopf nach Anspruch 6, dadurch gekennzeichnet, daß die zweiten Mittel (23, 50) einen Speicherschaltkreis (54) umfassen, in welchem mehrere mögliche Werte für den zweiten Steuerpuls (STRA+) abgelegt sind.
